# EUROPÄISCHE PATENTSCHRIFT

(11) **EP 1 441 322 B1**
(45) Veröffentlichungstag und Bekanntmachung des Hinweises auf die Patenterteilung: **13.12.2006**
(21) Anmeldenummer: 03001375.9
(22) Anmeldetag: 27.01.2003
(51) Int. Cl.: G09F 7/04

(54) **Präsentationseinrichtung für Buchstaben oder Schriften**
Display system for letters or numbers
Dispositif de présentation pour lettres ou chiffres

(43) Veröffentlichungstag der Anmeldung: 28.07.2004
(73) Patentinhaber: Ernst Strassacker GmbH & Co. KG Kunstgiesserei, 73079 Süssen (DE)
(72) Erfinder: Czasny, Günter, 73072 Donzdorf (DE); Loewe, Jens, 70188 Stuttgart (DE)
(74) Vertreter: Patentanwälte Ruff, Wilhelm, Beier, Dauster & Partner

(56) Entgegenhaltungen:
- DE-U- 29 922 035
- FR-A- 2 654 858
- GB-A- 2 007 901
- GB-A- 2 294 149
- US-A- 5 428 914
- PATENT ABSTRACTS OF JAPAN vol. 1999, no. 05, 31. Mai 1999 (1999-05-31) & JP 11 030961 A (DAIKASHIYA:KK), 2. Februar 1999 (1999-02-02)

## Beschreibung

Die Erfindung betrifft eine Präsentationseinrichtung für Buchstaben oder Schriften, insbesondere aus Metall, die auf Trägerplatten angeordnet sind, mit einer Basistafel mit mehreren auf einer Seite angeordneten Trägerplatten, die abnehmbar an der Basistafel angebracht sind, wobei die Trägerplatten über Permanentmagneten an der Basistafel angebracht sind und die Permanentmagneten auf einer Seite der Trägerplatten angeordnet sind.

Aus der französischen Offenlegungsschrift FR 26 54 858 A1 ist eine Anzeigetafel bekannt, die eine Basistafel aus Metall und mehrere auf einer Seite der Basistafel angeordnete Trägerplatten aufweist, die abnehmbar an der Basistafel angebracht sind. Die Trägerplatten sind mittels Permanentmagneten an der Basistafel angebracht und die Permanentmagneten sind auf einer Seite der Trägerplatten angeordnet. Die Basistafel weist eine glatte Oberfläche auf, so dass die Trägerplatten mit den daran befestigten Permanentmagneten auf der Tafel verschoben werden können und unterschiedliche Positionen auf der Basistafel einnehmen können. Wenn eine gewünschte, beispielsweise exakt parallele Ausrichtung der Trägerplatten auf der Basistafel gewünscht wird, so ist eine solche Ausrichtung von Hand vorzunehmen.

Es gibt eine Reihe von Anwendungsfällen, bei denen Muster von Schriften oder von Buchstaben im Vergleich zu einem bestimmten Untergrund betrachtet werden sollen, um die optische Wirkung feststellen zu können. Dies ist beispielsweise dann der Fall, wenn bestimmte Schriften auf Grabsteinen oder Platten aufgebracht werden sollen, die zunächst von einem Steinmetz dem Kunden in ihrer optischen und ästhetischen Wirkung veranschaulicht werden sollen. Es ist zu diesem Zweck bekannt, verschiedene Schriften, die insbesondere aus gegossenen Metallbuchstaben bestehen, auf Trägerplatten anzuordnen, die dann zum Vergleich auf die Fläche des gewünschten Untergrundes aufgelegt werden können. Trägerplatten dieser Art, die in der Regel aus Holz oder Metall bestehen, werden dabei als Muster in Kästen oder Schubladen aufbewahrt und zu Vergleichszwecken entnommen. Dies ist verhältnismäßig umständlich und bietet auch keine Möglichkeit für einen Betrachter, sich von vorne herein einen Überblick über mögliche Schriftformen zu verschaffen. Nachteilig ist auch, dass die aus einzelnen Buchstaben zusammengesetzten Schriften nicht in der später montierten Weise wirken können, in der sie ohne eine Trägerplatte unmittelbar auf einer Fläche des Grabsteines oder der Grabplatte angebracht werden.

Der Erfindung liegt die Aufgabe zugrunde, hier Abhilfe zu schaffen, dieses wird erreicht durch eine Präsentationseinrichtung gemäß Anspruch 1. Die Erfindung besteht darin, dass eine Präsentationseinrichtung für Buchstaben oder Schriften, die auf Trägerplatten angeordnet sind, mit einer Basistafel versehen wird, die mit mehreren auf einer Seite angeordneten Trägerplatten ausgerüstet wird, die abnehmbar an der Basistafel angebracht sind, wobei die Trägerplatten über Permanentmagneten an der Basistafel angebracht sind, und wobei Trägerplatten auf einer Seite mit Permanentmagneten versehen und mit diesen an Gegenstücken gehalten sind, die zumindest teilweise ferromagnetisch ausgebildet und an der Basistafel angeordnet sind.

Die Trägerplatten können dabei in einfacher Weise aus transparentem Kunststoff bestehen, wobei die einzelnen und in Schriftzügen zusammenhängende Buchstaben auf diesen Kunststoffträgerplatten befestigt werden. Diese Ausgestaltung weist den Vorteil auf, dass die Trägerplatten, wenn sie auf dem Vergleichsuntergrund aufgelegt werden, die Sicht auf den Untergrund nicht behindern, so dass die gleiche plastische Wirkung der Schrift oder der Buchstaben entsteht, wie sie später nach dem Anbringen der Schriften oder Buchstaben auf den dazu vorgesehenen Steinen oder Platten gegeben ist. Indem die Trägerplatten über Permanentmagneten an der Basistafel befestigt sind, sind sie in einfacher und schneller Weise abnehmbar und auch wieder befestigbar.

In Weiterbildung der Erfindung können die Permanentmagnete als zylindrische Magnetköpfe ausgebildet sein und im Bereich der oben liegenden Kante der jeweiligen Trägerplatte angeordnet werden. In vorteilhafter Ausgestaltung der Erfindung können die Magnetköpfe dabei in zylindrischen Führungen von topfartig ausgebildeten Gegenstücken gehalten werden, die mit ihrem Boden an der Basistafel montiert sind. Wenn die Führungen an den Durchmesser der Magnetköpfe angepasst sind, wird es in einfacher Weise möglich, die Trägerplatten verschiebungsfrei an der Basistafel zu fixieren. In Ausgestaltung der Erfindung können dabei zumindest die Führungen der Gegenstücke aus nicht magnetischem Material hergestellt und die Gegenstücke selbst mittig durch eine mit einem ferromagnetischen Kopf versehene Schraube gehalten sein. Diese Ausgestaltung bietet den Vorteil, dass die Permanentmagneten nicht an der Führung selbst haften, sondern nur mit dem Kopf der Schraube zusammenwirken, so dass eine exakte Demontage und Montage der Trägerplatten an der Basistafel möglich wird und ein Verkanten oder eine Schrägstellung vermieden wird.

In Ausgestaltung der Erfindung kann die Basistafel außer mit den Gegenstücken auch noch mit Abstandsstücken versehen sein, deren Länge etwa der von der Basistafel aus gemessenen Länge der Gegenstücke entspricht und die in einem Abstand unterhalb der Gegenstücke angeordnet sind, der etwas kleiner ist als die Breite der Trägerplatte. Diese Ausgestaltung sichert die Anordnung der Trägerplatten in exakt paralleler Lage zur Basistafel. Es wird dadurch auch ein Abstand vom Untergrund, d.h. von der dem Betrachter zugewandten Seite der Basistafel erreicht, der dazu ausgenützt wird, um die Schrift oder die Buchstaben besonders plastisch wirken zu lassen.

Die Basistafel kann als Standplatte mit einem Aufstellfuß versehen sein, der nach der von den Trägerplatten abgewandten Seite abragt. Die Basistafel kann aber auch auf der von den Trägerplatten abgewandten Seite mit einer Aufhängeeinrichtung versehen werden, die in einfacher Weise als ein Stahlkabel ausgebildet sein kann.

Durch die Erfindung wird daher eine sehr ansprechende, leicht zu handhabende und ästhetisch wirkende Präsentationseinrichtung für Schriften oder Buchstaben geschaffen, die sich auch als formschönes Display eignet.

Die Erfindung ist anhand von zwei Ausführungsbeispielen in der Zeichnung dargestellt und wird im folgenden erläutert. Es zeigen:
- Fig. 1: eine erste Ausführungsform einer Präsentationseinrichtung nach der Erfindung mit einer aufstellbaren Basistafel,
- Fig. 2: eine andere Ausführungsform einer erfindungsgemäßen Präsentationseinrichtung mit einer z.B. an einer Wand anhängbaren Basistafel,
- Fig. 3: eine Draufsicht auf die Präsentationseinrichtung der Fig. 1,
- Fig. 4: eine Seitenansicht der Ausführungsform der Fig. 3,
- Fig. 5: eine vergrößerte Schnittdarstellung des Details V in Fig. 4,
- Fig. 6: eine vergrößerte Schnittdarstellung des Details VI in Fig. 4,
- Fig. 7: eine Draufsicht auf die Präsentationseinrichtung nach Fig. 2,
- Fig. 8: die Seitenansicht der Präsentationseinrichtung nach Fig. 7,
- Fig. 9: eine vergrößerte Schnittdarstellung gemäß dem Detail IX in Fig. 8 und
- Fig. 10: eine vergrößerte Schnittdarstellung des Details X in Fig. 8.

Die Fig. 1 zeigt eine Präsentationseinrichtung mit einer Basistafel 1, beispielsweise aus Stein, die mit Hilfe eines einseitig abragenden Standfußes 2 auf einer Standfläche, beispielsweise auf einem Tisch, aufgestellt werden kann. Die Basistafel 1 ist mit mehreren parallel zueinander und zu der Vorderseite der Basistafel 1 angeordneten Trägerplatten 3 versehen, die auf ihrer dem Betrachter zugewandten Seite mit einzelnen, zu einem Schriftzug vereinten Buchstaben 4 versehen ist, die auf die Oberfläche der Trägerplatten 3 aufgesetzt und dort befestigt sind. In dem freien Bereich oberhalb der Trägerplatten 3 ist mittig ein Logo 5 angebracht, das beispielsweise zur Angabe des Herstellers der einzelnen Schriften dient. Die Basistafel 1 kann natürlich auch aus anderem Material z.B. aus Holz oder Kunststoff bzw. Metall sein.

Jede Trägerplatte 3 ist aus durchsichtigem Material, zweckmäßigerweise aus transparentem Kunststoff, hergestellt und im Bereich ihrer Oberkante 3a mit Magnetköpfen 6 versehen, die nach der Seite abragen, die von den Buchstaben 4 abgewandt ist. Diese Magnetköpfe 6 sind zweckmäßig zylindrisch ausgebildet und mit dem Material der Trägerplatten 3 verschraubt.

Die Basistafel 1 ist, wie insbesondere Fig. 5 zu entnehmen ist, jeweils dort, wo die Magnetköpfe 6 der Trägerplatten 3 bei paralleler Untereinanderanordnung der Trägerplatten 3 gehalten werden sollen, mit Gegenstücken 7 versehen, die in Fig. 3 wegen der transparenten Ausgestaltung der Trägerplatten 3 durch diese hindurch zu erkennen sind. Die Gegenstücke sind beim Ausführungsbeispiel topfartig ausgestaltet und mit ihrem Boden über eine Schraube an der Basistafel 1 angebracht, deren Kopf 8 mit dem Boden der Gegenstücke 7 abschließt und an eine zylindrische Führung 9 angrenzt, deren Innenabmessung dem Durchmesser der zylindrischen Magnetköpfe 6 angepasst ist. Die Gegenstücke 7 sind aus nicht magnetischem Material, beispielsweise aus Aluminium ausgebildet, so dass, wie aus Fig. 5 auch gut zu erkennen ist, die magnetische Haltewirkung ausschließlich zwischen dem Kopf 8 der Schraube und dem Magnetkopf 6 eintritt, nicht jedoch zwischen Führung 9 und Magnetkopf 6. Dies hat den Vorteil, dass die Trägerplatte 3, wenn sie an der Basistafel 1 angebracht werden soll, in leichter Weise in die gewünschte Endlage gebracht werden kann, ohne dass die Gefahr auftritt, dass die Magnetköpfe 6 schon an der Führung verkleben und die Trägerplatte 3 in einem verkanteten Zustand halten.

Mit dem Bereich ihrer Unterkante 3b liegt jede Trägerplatte 3 an einem Abstandsstück 10 an, das ebenfalls mit Hilfe einer Schraube 11 an der Basistafel 1 angebracht ist, und zwar so, dass diese Abstandsstücke 10 exakt unterhalb der Gegenstücke 7 liegen, so dass, da sie ebenfalls von vorne durch die transparente Trägerplatte 3 hindurch versehen sind, ein ordentliches Aussehen erreicht wird. Dies kann dadurch gefördert werden, dass auch die Abstandsstücke 10 aus Aluminium bestehen, so dass ihre optische Wirkung denen der Gegenstücke 7 entspricht.

Was die Ausführung der Gegenstücke 7 betrifft, so würde es an sich ausreichend sein, lediglich die zylindrische Führung 9 aus nicht magnetischen Material herzustellen. Die Herstellung der Gegenstücke 7 insgesamt aus Aluminium oder aus einem anderen nicht magnetischen Werkstoff ist jedoch wesentlich einfacher. Selbstverständlich könnte anstelle von Aluminium auch ein Kunststoff vorgesehen sein, der dann zweckmäßig auch für die Abstandsstücke 10 verwendet wird.

Die Höhe a der Abstandstücke 10 wird dabei ebenso groß wie die Höhe der Gegenstücke 7 gewählt, damit eine exakte parallele Ausrichtung der Trägerplatten 3 gegenüber der Basistafel 1 erreicht wird, wenn die Trägerplatten 3 an dieser angebracht werden.

Es wird ohne weiteres erkennbar, dass die Trägerplatten 3 in einfacher Weise durch Zug aus ihren Gegenstücken 7 herausgezogen werden können, so dass die auf ihnen angebrachte Schrift 4 zu Vergleichszwecken auf andere Oberflächen, beispielsweise auf die Oberfläche einer später als Grabplatte dienenden Marmorplatte oder dgl. aufgelegt werden kann. Sie kann danach in einfacher Weise wieder an der Basistafel 1 angebracht werden.

Die Fig. 2 und die dazugehörigen Fig. 7 bis 10 zeigen eine weitgehend übereinstimmende Ausgestaltung. Gleiche Teile sind daher auch mit den gleichen Bezugszeichen versehen worden. Unterschiedlich ist, dass die Basistafel 1 der Fig. 2 und 7 bis 10 an ihrer Rückseite mit einem Stahlkabel 12 ausgerüstet ist, das dazu dient, die Basistafel 1 mit den daran angeordneten Trägerplatten 3 beispielsweise an einer Wand aufzuhängen. Um hier den notwendigen Abstand zu einem oder zwei Wandhaken einzuhalten, sind der Rückseite der Basistafel 1 vier Abstandshalter 13 zugeordnet. Die übrige Ausgestaltung entspricht jener der Fig. 1 und 3 bis 6.

## Patentansprüche

1. Präsentationseinrichtung für Buchstaben oder Schriften, insbesondere aus Metall, die auf Trägerplatten angeordnet sind, miteiner Basistafel (1) mit mehreren auf einer Seite angeordneten Trägerplatten (3), die abnehmbar an der Basistafel angebracht sind, wobei die Trägerplatten (3) über Permanentmagneten (6) an der Basistafel (1) angebracht sind, und die Permanentmagneten (6) auf einer Seite der Trägerplatten (3) angeordnet sind, **dadurch gekennzeichnet, dass** die Trägerplatten durchsichtig ausgebildet und mit diesen Permanentmagneten an Gegenstücken (7) gehalten sind, die zumindest teilweise ferromagnetisch ausgebildet und an der Basistafel (1) angeordnet sind.

2. Präsentationseinrichtung nach Anspruch 1, **dadurch gekennzeichnet, dass** die Permanentmagnete als zylindrische Magnetköpfe (6) ausgebildet und im Bereich der oben liegenden Kante (3a) der Trägerplatten (3) angeordnet sind.

3. Präsentationseinrichtung nach Anspruch 2, **dadurch gekennzeichnet, dass** die Magnetköpfe (6) in zylindrischen Führungen (9) von topfartig ausgebildeten Gegenstücken (7) gehalten sind, die mit ihrem Boden an der Basistafel (1) montiert sind.

4. Präsentationseinrichtung nach Anspruch 3, **dadurch gekennzeichnet, dass** zumindest die Führungen (9) der Gegenstücke (7) aus nicht magnetischen Material hergestellt und die Gegenstücke (7) mittig durch eine mit einem ferromagnetischen Kopf (8) versehene Schraube gehalten sind.

5. Präsentationseinrichtung nach Anspruch 1, **dadurch gekennzeichnet, dass** die Basistafel (1) außer mit den Gegenstücken (7) auch mit Abstandsstücken (10) versehen ist, deren Länge (a) etwa der von der Basistafel (1) aus gemessenen Länge der Gegenstücke (7) entspricht und die in einem Abstand unterhalb der Gegenstücke angeordnet sind, der etwas kleiner ist als die Breite der Trägerplatte (3).

6. Präsentationseinrichtung nach Anspruch 1, **dadurch gekennzeichnet, dass** die Trägerplatten (3) aus transparentem Kunststoff bestehen.

7. Präsentationseinrichtung nach Anspruch 1, **dadurch gekennzeichnet, dass** die Basistafel (1) mit einem Aufstellfuß (2) versehen ist.

8. Präsentationseinrichtung nach Anspruch 7, **dadurch gekennzeichnet, dass** der Aufstellfuß nach der von den Trägerplatten (3) abgewandten Seite absteht.

9. Präsentationseinrichtung nach Anspruch 1, **dadurch gekennzeichnet, dass** die Basistafel (1) auf der von den Trägerplatten (3) abgewandten Seite mit einer Aufhängeeinrichtung (12) versehen ist.

10. Präsentationseinrichtung nach Anspruch 9, **dadurch gekennzeichnet, dass** als Aufhängeeinrichtung ein Stahlkabel (12) vorgesehen ist.

## Claims

1. Presentation apparatus for letters or scripts, particularly made of metal, which are arranged on carrier plates, with a basic board (1) with several carrier plates (3) arranged on one side, which are detachably fixed on the basic board, wherein the carrier plates (3) are attached by means of permanent magnets (6) on the basic board (1), and the permanent magnets (6) are arranged on one side of the carrier plates (3), **characterised in that** the carrier plates are made transparent and held with these permanent magnets on counter pieces (7), which are at least partially ferromagnetic and are arranged on the basic board (1).

2. Presentation apparatus according to claim 1, **characterised in that** the permanent magnets are formed as cylindrical magnet heads (6) and arranged in the top edge section (3a) of the carrier plates (3).

3. Presentation apparatus according to claim 2, **characterised in that** the magnet heads (6) are held in cylindrical guides (9) of pot-shaped counter pieces (7), which are mounted with their bottom on the basic board (1).

4. Presentation apparatus according to claim 3, **characterised in that** at least the guides (9) of the counter pieces (7) are made of non-magnetic material and the counter pieces (7) are held in the middle by means of a screw provided with a ferromagnetic head (8).

5. Presentation apparatus according to claim 1, **characterised in that** the basic board (1) is also provided with spacers (10) apart from the counter pieces (7), of which the length (a) corresponds approximately to the length of the counter pieces (7) measured from the basic board (1) and which are located at a distance below the counter pieces, which is somewhat smaller than the width of the carrier plate (3).

6. Presentation apparatus according to claim 1, **characterised in that** the carrier plates (3) are made of transparent plastic.

7. Presentation apparatus according to claim 1, **characterised in that** the basic board (1) is provided with an erection foot (2).

8. Presentation apparatus according to claim 7, **characterised in that** the erection foot projects on the side facing away from the carrier plates (3).

9. Presentation apparatus according to claim 1, **characterised in that** the basic board (1) on the side facing away from the carrier plates (3) is provided with a suspension device (12).

10. Presentation apparatus according to claim 9, **characterised in that** a steel cable (12) is provided as suspension means.

## Revendications

1. Dispositif de présentation pour des lettres ou des caractères, notamment en métal, qui sont disposés sur des plaques de support, comprenant un tableau de base (1) muni de plusieurs plaques de support (3) disposées sur un côté, qui sont appliquées sur le tableau de base de manière amovible, les plaques de support (3) étant appliquées sur le tableau de base (1) par l'intermédiaire d'aimants permanents (6) et les aimants permanents (6) étant disposés sur un côté des plaques de support (3), **caractérisé en ce que** les plaques de support sont exécutées de manière transparente et sont maintenues avec ces aimants permanents sur des contre-pièces (7) qui sont réalisées au moins en partie de manière ferromagnétique et sont disposées sur le tableau de base (1).

2. Dispositif de présentation selon la revendication 1, **caractérisé en ce que** les aimants permanents sont exécutés comme des têtes magnétiques cylindriques (6) et sont disposées dans la zone du bord supérieur (3a) des plaques de support (3).

3. Dispositif de présentation selon la revendication 2, **caractérisé en ce que** les têtes magnétiques (6) sont maintenues dans des guidages cylindriques (9) de contre-pièces (7) exécutées en forme de pot, qui sont installées sur le tableau de base (1) avec leur fond contre celui-ci.

4. Dispositif de présentation selon la revendication 3, **caractérisé en ce qu'**au moins les guidages (9) des contre-pièces (7) sont fabriqués en matériau non magnétique et **en ce que** les contre-pièces (7) sont maintenues en leur milieu au moyen d'une vis munie d'une tête ferromagnétique (8).

5. Dispositif de présentation selon la revendication 1, **caractérisé en ce que** le tableau de base (1), à l'exception des contre-pièces (7), est également muni de pièces d'écartement (10), dont la longueur (a) correspond environ à la longueur des contre-pièces (7), mesurée depuis le tableau de base (1), et qui sont disposées en dessous des contre-pièces, à une distance un peu plus petite que la largeur de la plaque de support (3).

6. Dispositif de présentation selon la revendication 1, **caractérisé en ce que** les plaques de support (3) sont constituées de matière plastique transparente.

7. Dispositif de présentation selon la revendication 1, **caractérisé en ce que** le tableau de base (1) est muni d'un pied de réglage (2).

8. Dispositif de présentation selon la revendication 7, **caractérisé en ce que** le pied de réglage dépasse vers le côté opposé aux plaques de support (3).

9. Dispositif de présentation selon la revendication 1, **caractérisé en ce que** le tableau de base (1), sur le côté opposé aux plaques de support (3), est muni d'un dispositif d'accrochage (12).

10. Dispositif de présentation selon la revendication 9, **caractérisé en ce qu'**un câble en acier (12) est prévu comme dispositif d'accrochage.
